# DEMANDE DE BREVET EUROPEEN

(11) **EP 4 787 086 A1**
(43) Date de publication de la demande: **05.08.2026**
(21) Numéro de dépôt: 25315030.4
(22) Date de dépôt: 03.02.2025
(51) Int. Cl.: G05B 9/02, H01H 71/74

(54) **PROCEDE DE SELECTION, D'INSTALLATION, DE PARAMETRAGE ET DE SUIVI D'UN DISPOSITIF ELECTRIQUE PARAMETRABLE ET DISPOSITIF CORRESPONDANT**

(71) Demandeur: Hager Next, 67210 Obernai (FR)
(72) Inventeur: Flandres, Cédric, 67530 Ottrott (FR); Lerch, Arnaud, 67114 Eschau (FR)
(74) Mandataire: Ipsilon

(57) **Abrégé**

L'invention concerne un procédé de sélection, d'installation et de paramétrage d'un dispositif de protection électrique (DPEP), comprenant essentiellement les étapes suivantes :
-évaluation sur site et détermination du besoin chez un utilisateur,
-définition virtuelle d'au moins un dispositif de protection électrique (DPEV) adapté aux besoins de l'utilisateur et édition d'une proposition commerciale,
-sélection et fourniture d'au moins un dispositif physique de protection électrique (DPEP) parmi un ensemble de dispositifs physiques de protection électrique non paramétré, et
-installation sur site chez l'utilisateur, par un opérateur autorisé, dudit au moins un dispositif physique de protection électrique sélectionné (DPEP),
ledit au moins un dispositif physique de protection électrique sélectionné (DPEP) étant soumis, à un paramétrage initial, pour le faire correspondre audit au moins un dispositif de protection électrique adapté (DPEV) défini préalablement de manière virtuelle.

## Description

L'invention concerne le domaine des appareillages ou dispositifs électriques paramétrables ou configurables, notamment les dispositifs ou appareillages de protection électrique configurables ou paramétrables, et a pour objets un procédé de sélection, d'installation, de paramétrage et éventuellement de suivi d'un tel dispositif ou appareillage, et un dispositif ou appareillage correspondant.

De manière générale, l'invention vise à améliorer la mise en œuvre des appareillages et dispositifs visés plus haut, ce prioritairement lors de leur installation, mais si possible aussi durant leur temps d'utilisation et de fonctionnement sur site, si possible autant pour l'opérateur que pour l'utilisateur et en respectant les procédures agréées dans ce domaine. En particulier, cette mise en œuvre devrait être rendue plus rationnelle, plus simple et plus flexible, avec aussi des possibilités d'évolution et d'intervention à proximité ou à distance de son site d'installation.

Dans le domaine de la protection électrique, l'on connaît différents types d'appareillages ou de dispositifs de protection électriques configurables ou paramétrables par l'intermédiaire d'une interface homme machine physique, essentiellement mécanique (un(e) au moins parmi : bouton et/ou roue codeuse et/ou commutateur à bascule et/ou commutateur coulissant et/ou interrupteur à glissière, ou analogue). Ce type d'interface homme machine peut se retrouver par exemple et de manière non limitative sur un disjoncteur, tel qu'un disjoncteur ouvert couramment désigné par l'acronyme ACB (pour « Air Circuit Breaker » en anglais) ou sur un bloc différentiel additionnel couramment désigné par l'acronyme AOB (pour « Add On Block » en anglais) ou encore sur un disjoncteur à boîtier moulé couramment désigné par l'acronyme MCCB (pour « Moulded Case Circuit Breaker » en anglais).

Toutefois, ce type d'interface homme machine présente un certain nombre d'inconvénients, plus ou moins nombreux selon le type : oubli ou erreur de paramétrage (notamment lorsqu'il doit être réalisé par l'utilisateur) ; réglages fins qui sont fastidieux, voire impossibles, à réaliser, besoin d'outils.

Pour pallier au moins certains de ces inconvénients, il est par exemple connu du document DE202016102436U1 de proposer un disjoncteur avec un confort d'utilisation amélioré et qui permet d'effectuer des paramétrages en utilisant une technologie par communication en champ proche de type NFC, lorsque ledit disjoncteur est alimenté.

Par le document FR3148492 au nom de la demanderesse, on connait un appareillage électrique, notamment du type disjoncteur, permettant également d'effectuer des paramétrages ou configurations en utilisant une technologie par communication en champ proche (par exemple de type NFC), mais ne nécessitant pas que l'appareillage soit alimenté.

Aucun de ces deux documents n'évoque une autre possibilité de communication, complémentaire ou alternative de celle décrite, à savoir en champ proche.

Or, l'invention vise, sans se limiter à la seule communication en champ proche, à répondre à une demande globale d'amélioration de la mise en œuvre de dispositifs de protection électrique, c'est-à-dire non seulement de la phase de configuration ou de paramétrage, mais également au moins, d'une part, en amont de cette phase, du choix d'un dispositif en fonction des besoins de l'utilisateur ou du site, et, d'autre part, en aval de cette phase, d'un fonctionnement adéquat dans la durée. Cette amélioration devrait être profitable autant pour l'utilisateur que pour l'opérateur assurant l'installation sur site et pouvoir se fondre selon le cas sur des actions sur site ou à distance. L'amélioration recherchée devrait également permettre de simplifier et de fiabiliser l'approvisionnement du dispositif adéquat et l'information de l'opérateur ou de l'utilisateur sur site.

Pour répondre au moins partiellement à la demande exprimée ci-dessus, à savoir aux moins à ses aspects principaux, la présente invention a pour objet un procédé de sélection, d'installation et de paramétrage d'un dispositif de protection électrique, notamment d'un disjoncteur du type à semi-conducteur, ce dispositif étant équipé d'un contrôleur et d'un module de communication sans fil et/ou disposant d'une adresse IP et ce dispositif pouvant être paramétré au moyen d'un outil numérique communicant apte à communiquer avec lui par l'intermédiaire d'une liaison sans fil et/ou d'un portail , ce procédé comprenant essentiellement les étapes suivantes :
- évaluation sur site et détermination du besoin chez un utilisateur,
- définition virtuelle d'au moins un dispositif de protection électrique adapté aux besoins de l'utilisateur et édition d'une proposition commerciale,
- sélection et fourniture d'au moins un dispositif physique de protection électrique parmi un ensemble de dispositifs physiques de protection électrique non paramétré, en accord avec le dispositif défini virtuellement, et
- installation sur site chez l'utilisateur, par un opérateur autorisé, dudit au moins un dispositif physique de protection électrique sélectionné,
ledit au moins un dispositif physique de protection électrique sélectionné étant soumis, lors de l'installation, avant ou après montage sur site, à un paramétrage initial, au moins partiellement ou entièrement par programmation, pour le faire correspondre audit au moins un dispositif de protection électrique adapté défini préalablement de manière virtuelle, préférentiellement exactement ou éventuellement au moins de manière approchante.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
[Fig. 1] illustre de manière schématique les principales étapes du procédé selon l'invention.

L'invention concerne en premier lieu, comme le montre schématiquement la figure 1, un procédé de sélection, d'installation et de paramétrage d'un dispositif de protection électrique, notamment d'un disjoncteur du type à semi-conducteur. Le dispositif visé est équipé d'un contrôleur et d'un module de communication sans fil et/ou disposant d'une adresse IP et peut être paramétré au moyen d'un outil numérique communicant apte à communiquer avec lui par l'intermédiaire d'une liaison sans fil et/ou d'un portail

Le procédé selon l'invention comprend essentiellement les étapes suivantes :
- évaluation sur site et détermination du besoin chez un utilisateur,
- définition virtuelle d'au moins un dispositif de protection électrique (DPEV) adapté aux besoins de l'utilisateur et édition d'une proposition commerciale,
- sélection et fourniture d'au moins un dispositif physique de protection électrique (DPEP) parmi un ensemble de dispositifs physiques de protection électrique non paramétré, en accord avec le dispositif défini virtuellement (DPEV), et
- installation sur site chez l'utilisateur, par un opérateur autorisé, dudit au moins un dispositif physique de protection électrique sélectionné (DPEP).

Par ailleurs, ledit au moins un dispositif physique de protection électrique sélectionné (DPEP) est soumis, lors de l'installation, avant ou après montage sur site, à un paramétrage initial pour le faire correspondre, préférentiellement exactement ou éventuellement au moins de manière approchante, audit au moins un dispositif de protection électrique adapté (DPEV) défini préalablement de manière virtuelle. Ledit paramétrage initial est réalisé au moins partiellement ou entièrement par programmation.

Grâce aux dispositions de l'invention, le choix du bon dispositif physique de protection électrique (DPEP) et sa configuration/programmation en accord précis avec les besoins de l'utilisateur et/ou du site (en termes de caractéristiques de fonctionnement, de propriétés, de paramètres de déclenchement, ...) sont réalisés de manière rapide, aisée et fiable.

On comprend de ce qui précède que le procédé se déroule généralement en trois temps ou phases. Dans une première phase, un opérateur évalue la situation et détermine les besoins, définit virtuellement le dispositif de protection électrique (DPEV) et fait une proposition de solution chiffrée au client utilisateur. La solution proposée comprend au minimum la mise en place d'un dispositif de protection électrique (DPEP), en tant que nouveau dispositif ou en remplacement d'un dispositif existant, mais peut également inclure des travaux additionnels sur le réseau électrique du site. Puis, dans une deuxième phase, après accord de l'utilisateur avec la proposition, le dispositif physique de protection électrique (DPEP) est sélectionné, commandé et livré ou cherché. Enfin, dans une troisième phase, le même ou un autre opérateur monte ledit dispositif physique de protection électrique (DPEP) sur site et le paramètre (ou vice versa, c'est-à-dire, le paramètre puis le monte sur site), en effectuant le cas échéant également les autres travaux prévus dans la proposition acceptée par l'utilisateur ou le client.

L'opérateur peut disposer avantageusement d'un outil numérique avec une interface et des moyens logiciels qui le guident dans la définition du besoin en fonction des informations relatives au site des demandes de l'utilisateur client et lui proposent une configuration adaptée : un plan d'implantation, un schéma électrique et une sélection de matériels à installer (avec les paramétrages adaptés), ainsi qu'une proposition commerciale correspondante.

L'utilisateur ou le client est typiquement le propriétaire du bâtiment dans lequel est disposée l'installation électrique concernée.

Pour permettre un contrôle immédiat du paramétrage réalisé, le procédé comprend en outre une étape d'affichage ou de visualisation, soit sur le dispositif physique de protection électrique (DPEP) à présent paramétré, soit sur une autre interface d'affichage, par exemple l'écran d'un outil numérique communicant, d'au moins certaines caractéristiques du paramétrage réalisé, éventuellement en complément d'informations basiques, affichées ou visualisées en tout état de cause ou par défaut.

Avantageusement, le procédé comprend en outre une étape de génération, automatique ou sur requête, d'un rapport électronique pour le ou chaque dispositif physique de protection électrique (DPEP) installé et paramétré, et le cas échéant transmission de ce rapport à l'utilisateur, ledit rapport pouvant valoir certificat de paramétrage conforme du ou de chaque dispositif concerné, par exemple en accord avec une norme d'installation électrique (telle que NF C 15-100, par exemple).

Un tel rapport électronique attestant du bon paramétrage et de la bonne conformité de l'installation comportera la liste des produits installés ainsi que l'identifiant unique de chaque produit, leur paramétrage, une date de paramétrage, type ou nature du circuit, identification de l'installateur, indentification de l'installation (lieu, propriétaire, bâtiment, etc...).

Postérieurement à l'achèvement des différentes opérations d'installation et jusqu'à son remplacement ou son enlèvement, il peut par ailleurs être prévu une étape de suivi dans le temps dudit au moins un ou de chaque dispositif physique de protection électrique installé et paramétré (DPEP), cette étape de suivi comprenant au moins sa ou leur surveillance, sur site ou à distance, ce à compter de sa mise en œuvre, et, éventuellement, son ou leur évolution, par exemple par paramétrage additionnel ultérieur, complémentaire ou modificateur du paramétrage initial lors de l'installation, notamment à la demande de l'utilisateur. Ce suivi ou cette surveillance peut faire l'objet d'un service additionnel proposé, par exemple, par le fabricant ou le vendeur du dispositif ou de l'appareillage (DPEP), par exemple, à l'installateur et/ou à l'utilisateur de l'installation. Ce service additionnel peut être payant ou gratuit, et peut être réalisé au travers de tout outil digital (application mobile, application « web), suite logiciel etc...)

La surveillance est avantageusement réalisée à distance, mais peut également être réalisée sur site par l'utilisateur client (lecture des affichages), voire occasionnellement par un opérateur présent pour une autre raison. Les opérations de mise à jour ou de paramétrage additionnel peuvent être réalisées à distance, soit automatiquement (éventuellement par nécessité), soit sur demande de l'utilisateur par intervention dans un espace client dédié. Des évolutions, fonctionnalités nouvelles ou améliorations, le cas échéant payantes, peuvent aussi être proposées à l'utilisateur client dans le cadre de campagnes marketing.

Selon une caractéristique de l'invention, le paramétrage initial lors de l'installation comprend au moins une calibration par réglage de l'intensité et des caractéristiques de déclenchement, ainsi que des différents types de fonctions de protection, telles que par exemple la protection contre les surtensions, la protection contre les sous-tensions, et/ou la protection contre les défauts différentiel ou défauts d'arc, du ou de chaque dispositif physique de protection électrique concerné, les opérations de paramétrage étant préférentiellement réalisées par programmation par un opérateur autorisé et par communication à travers le module de communication sans fil.

Selon une autre caractéristique de l'invention, le paramétrage initial, ou un éventuel paramétrage additionnel ultérieur, comprend l'installation dans le ou chaque dispositif physique de protection électrique (DPEP) considéré, par téléchargement, de fonctionnalités ou d'applications additionnelles et/ou l'activation de fonctionnalités ou d'applications dormantes préinstallées dans le ou chaque dispositif physique de protection électrique considéré, les opérations de paramétrage correspondantes étant réalisées par communication à travers le module de communication sans fil.

Conformément à une mise en œuvre pratique sécurisée de l'invention, au moins les opérations de paramétrage initial effectuées lors de l'installation du ou de chaque dispositif physique de protection électrique considéré (DPEP) sont réalisées sur site par un opérateur autorisé, au moyen d'un outil numérique communicant équipé d'une application adéquate, soit par communication sans fil directement avec ledit dispositif physique de protection électrique, soit en accédant un portail donnant accès audit dispositif.

En vue de soulager le travail de l'opérateur et d'éviter les erreurs humaines, au moins certaines des opérations de paramétrage, effectuées lors de l'installation, ou le cas échéant ultérieurement, du ou de chaque dispositif physique de protection électrique (DPEP) considéré sont réalisées automatiquement par son propre contrôleur par prise en compte de l'environnement d'implantation et/ou par communication locale ou à distance par l'intermédiaire de son module de communication sans fil.

Afin de permettre une vérification et un contrôle sur site, même dans des circonstances exceptionnelles, l'affichage ou la visualisation d'au moins certaines caractéristiques du paramétrage du ou de chaque dispositif physique de protection électrique (DPEP) installé et paramétré, ainsi qu'au moins l'indication de son état, est réalisé(e) par l'intermédiaire d'un dispositif d'affichage propre à chaque dispositif physique de protection électrique (DPEP) et qui se présente sous la forme d'un écran papier électronique, couplé au contrôleur du dispositif physique de protection électrique concerné et arrangé au niveau d'une région bien visible à l'état installé dudit dispositif physique de protection électrique, ledit écran papier électronique permettant d'afficher de manière permanente lesdites informations relatives au déclenchement du dispositif physique de protection électrique correspondant, même après que son alimentation électrique ait été interrompue en raison du déclenchement dudit dispositif physique de protection électrique. Un tel écran papier électronique est par exemple connu du document IN00863MU2013 ou de la demande de brevet français N°2407499 du 9 juillet 2024 de la demanderesse.

Dans le cadre de la mise en œuvre de la procédure de suivi, il peut être prévu que la surveillance du ou d'un dispositif physique de protection électrique installé et paramétré (DPEP) comprend l'établissement d'un diagnostic, ainsi que son affichage et/ou sa transmission sous forme d'un rapport, ce à intervalles réguliers, sur demande et/ou automatiquement après un dysfonctionnement ou un incident de déclenchement, la transmission étant par exemple à destination simultanée de l'utilisateur et d'un centre qualifié distant.

Comme évoqué ci-dessus, et plus précisément, le suivi du ou d'un dispositif physique de protection électrique installé et paramétré (DPEP) comprend l'adaptation ultérieure, par le biais d'un paramétrage additionnel, complémentaire ou modificateur, dudit dispositif physique de protection électrique, ce en réponse à une évolution des besoins ou souhaits de l'utilisateur ou à un impératif de sécurité.

En outre, le suivi du ou d'un dispositif physique de protection électrique installé et paramétré (DPEP) comprend le téléchargement de mises à jour, automatiquement et/ou sur demande de l'utilisateur, à distance ou sur site par un opérateur autorisé.

De plus, et afin d'offrir à l'utilisateur la possibilité de profiter des améliorations ou évolutions les plus récentes proposées par le fabricant ou l'installateur, le suivi du ou d'un dispositif physique de protection électrique installé et paramétré (DPEP) comprend le téléchargement, éventuellement à plusieurs reprises, de nouvelles applications, routines ou fonctionnalités, automatiquement et/ou sur demande de l'utilisateur, le cas échéant après réception d'une alerte ou consultation d'un catalogue ou d'une bibliothèque, ledit téléchargement étant réalisé à travers un portail par l'utilisateur ou un opérateur autorisé, ou sur site par un opérateur autorisé.

En vue de réduire l'empreinte carbone et de favoriser la revalorisation, il peut être prévu dans le cadre de la mise en œuvre de l'invention, que l'ensemble de dispositifs physiques de protection électrique dans lequel s'effectue la sélection, et correspondant par exemple à un catalogue ou à un tableau d'état de stock, comprend des dispositifs (DPEP) reconditionnés.

Afin de permettre une installation similaire à celle de dispositifs neufs, les dispositifs (DPEP) reconditionnés proposés à la sélection font état d'un paramétrage réinitialisé ou remis à zéro.

Afin de pouvoir garantir leur conformité aux règles applicables et leur durée d'utilisation, les dispositifs reconditionnés (DPEP) proposés à la sélection ont été soumis à un protocole de tests et de révision et, le cas échéant, fait l'objet d'une remise en état, éventuellement avec amélioration.

L'invention concerne également un dispositif de protection électrique (DPEP), notamment disjoncteur du type à semi-conducteur, ce dispositif étant équipé d'un contrôleur et d'un module de communication sans fil et/ou disposant d'une adresse IP. Ce dispositif peut être paramétré au moyen d'un outil numérique communicant apte à communiquer avec lui par l'intermédiaire d'une liaison sans fil et/ou d'un portail, notamment en accord avec le procédé décrit précédemment. Ce dispositif remplit au moins l'une des fonctionnalités suivantes : protections de lignes, protection des personnes, protection contre les surtensions et protection contre les sous-tensions, avantageusement plusieurs de ces fonctionnalités, préférentiellement toutes, cette ou ces fonctionnalité(s) étant activables(s), désactivable(s) et paramétrable(s) au moyen d'un outil numérique communicant apte à communiquer avec lui directement par l'intermédiaire d'une liaison sans fil et/ou indirectement par l'intermédiaire d'un portail.

Avantageusement, le dispositif de protection électrique (DPEP) est un dispositif reconditionné.

Ce dispositif peut soit comporter des moyens d'affichage propres, soit être dépourvu de tout moyen d'affichage ou de visualisation, et alors transmettre les informations à afficher à un outil numérique avec une interface apte à communiquer avec lui.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Procédé de sélection, d'installation et de paramétrage d'un dispositif de protection électrique (DPEP), notamment d'un disjoncteur du type à semi-conducteur, ce dispositif étant équipé d'un contrôleur et d'un module de communication sans fil et/ou disposant d'une adresse IP et ce dispositif pouvant être paramétré au moyen d'un outil numérique communicant apte à communiquer avec lui par l'intermédiaire d'une liaison sans fil et/ou d'un portail , ce procédé comprenant essentiellement les étapes suivantes :
- évaluation sur site et détermination du besoin chez un utilisateur,
- définition virtuelle d'au moins un dispositif de protection électrique (DPEV) adapté aux besoins de l'utilisateur et édition d'une proposition commerciale,
- sélection et fourniture d'au moins un dispositif physique de protection électrique (DPEP) parmi un ensemble de dispositifs physiques de protection électrique non paramétré, en accord avec le dispositif défini virtuellement (DPEV), et
- installation sur site chez l'utilisateur, par un opérateur autorisé, dudit au moins un dispositif physique de protection électrique sélectionné (DPEP),
ledit au moins un dispositif physique de protection électrique sélectionné (DPEP) étant soumis, lors de l'installation, avant ou après montage sur site, à un paramétrage initial, au moins partiellement ou entièrement par programmation, pour le faire correspondre audit au moins un dispositif de protection électrique adapté (DPEV) défini préalablement de manière virtuelle, préférentiellement exactement ou éventuellement au moins de manière approchante.

2. Procédé selon la revendication 1, **caractérisé en ce qu'**il comprend en outre une étape d'-affichage ou de visualisation, soit sur le dispositif physique de protection électrique (DPEP) à présent paramétré, soit sur une autre interface d'affichage, par exemple l'écran d'un outil numérique communicant, d'au moins certaines caractéristiques du paramétrage réalisé, éventuellement en complément d'informations basiques, affichées ou visualisées en tout état de cause ou par défaut.

3. Procédé selon la revendication 1 ou 2, **caractérisé en ce qu'**il comprend en outre une étape de génération, automatique ou sur requête, d'un rapport électronique pour le ou chaque dispositif physique de protection électrique (DPEP) installé et paramétré, et le cas échéant transmission de ce rapport à l'utilisateur, ledit rapport pouvant valoir certificat de paramétrage conforme du ou de chaque dispositif concerné, par exemple en accord avec une norme d'installation électrique.

4. Procédé selon l'une quelconque des revendications 1 à 3, **caractérisé en ce qu'**il comprend en outre une étape de suivi dans le temps dudit au moins un ou de chaque dispositif physique de protection électrique installé et paramétré (DPEP), cette étape de suivi comprenant au moins sa ou leur surveillance, sur site ou à distance, ce à compter de sa mise en œuvre, et, éventuellement, son ou leur évolution, par exemple par paramétrage additionnel ultérieur, complémentaire ou modificateur du paramétrage initial lors de l'installation, notamment à la demande de l'utilisateur

5. Procédé selon l'une quelconque des revendications 1 à 4, **caractérisé en ce que** le paramétrage initial lors de l'installation comprend au moins une calibration par réglage de l'intensité et des caractéristiques de déclenchement, ainsi que des différents types de fonctions de protection, telles que par exemple la protection contre les surtensions, la protection contre les sous-tensions, et/ou la protection contre les défauts différentiel ou défauts d'arc, du ou de chaque dispositif physique de protection électrique concerné, les opérations de paramétrage étant préférentiellement réalisées par programmation par un opérateur autorisé et par communication à travers le module de communication sans fil.

6. Procédé selon l'une quelconque des revendications 1 à 5, **caractérisé en ce que** le paramétrage initial, ou un éventuel paramétrage additionnel ultérieur, comprend l'installation dans le ou chaque dispositif physique de protection électrique (DPEP) considéré, par téléchargement, de fonctionnalités ou d'applications additionnelles et/ou l'activation de fonctionnalités ou d'applications dormantes préinstallées dans le ou chaque dispositif physique de protection électrique considéré, les opérations de paramétrage correspondantes étant réalisées par communication à travers le module de communication sans fil.

7. Procédé selon l'une quelconque des revendications 1 à 6, **caractérisé en ce qu'**au moins les opérations de paramétrage initial effectuées lors de l'installation du ou de chaque dispositif physique de protection électrique considéré (DPEP) sont réalisées sur site par un opérateur autorisé, au moyen d'un outil numérique communicant équipé d'une application adéquate, soit par communication sans fil directement avec ledit dispositif physique de protection électrique, soit en accédant un portail donnant accès audit dispositif.

8. Procédé selon l'une quelconque des revendications 1 à 7, **caractérisé en ce qu'**au moins certaines des opérations de paramétrage, effectuées lors de l'installation, ou le cas échéant ultérieurement, du ou de chaque dispositif physique de protection électrique (DPEP) considéré sont réalisées automatiquement par son propre contrôleur par prise en compte de l'environnement d'implantation et/ou par communication locale ou à distance par l'intermédiaire de son module de communication sans fil.

9. Procédé selon la revendication 2, ou l'une quelconque des revendications 3 à 8, pour autant qu'elles dépendent de la revendication 2, **caractérisé en ce que** l'affichage ou la visualisation d'au moins certaines caractéristiques du paramétrage du ou de chaque dispositif physique de protection électrique (DPEP) installé et paramétré, ainsi qu'au moins l'indication de son état, est réalisé(e) par l'intermédiaire d'un dispositif d'affichage propre à chaque dispositif physique de protection électrique (DPEP) et qui se présente sous la forme d'un écran papier électronique, couplé au contrôleur du dispositif physique de protection électrique concerné et arrangé au niveau d'une région bien visible à l'état installé dudit dispositif physique de protection électrique, ledit écran papier électronique permettant d'afficher de manière permanente lesdites informations relatives au déclenchement du dispositif physique de protection électrique correspondant, même après que son alimentation électrique ait été interrompue en raison du déclenchement dudit dispositif physique de protection électrique.

10. Procédé selon la revendication 4 ou l'une quelconque des revendications 5 à 9, pour autant qu'elles dépendent de la revendication 4, **caractérisé en ce que** la surveillance du ou d'un dispositif physique de protection électrique installé et paramétré (DPEP) comprend l'établissement d'un diagnostic, ainsi que son affichage et/ou sa transmission sous forme d'un rapport, ce à intervalles réguliers, sur demande et/ou automatiquement après un dysfonctionnement ou un incident de déclenchement, la transmission étant par exemple à destination simultanée de l'utilisateur et d'un centre qualifié distant.

11. Procédé selon la revendication 4 ou l'une quelconque des revendications 5 à 10, pour autant qu'elles dépendent de la revendication 4, **caractérisé en ce que** le suivi du ou d'un dispositif physique de protection électrique installé et paramétré (DPEP) comprend l'adaptation ultérieure, par le biais d'un paramétrage additionnel, complémentaire ou modificateur, dudit dispositif physique de protection électrique, ce en réponse à une évolution des besoins ou souhaits de l'utilisateur ou à un impératif de sécurité.

12. Procédé selon la revendication 4 ou l'une quelconque des revendications 5 à 11, pour autant qu'elles dépendent de la revendication 4, **caractérisé en ce que** le suivi du ou d'un dispositif physique de protection électrique installé et paramétré (DPEP) comprend le téléchargement de mises à jour, automatiquement et/ou sur demande de l'utilisateur, à distance ou sur site par un opérateur autorisé.

13. Procédé selon la revendication 4 ou l'une quelconque des revendications 5 à 12, pour autant qu'elles dépendent de la revendication 4, **caractérisé en ce que** le suivi du ou d'un dispositif physique de protection électrique installé et paramétré (DPEP) comprend le téléchargement, éventuellement à plusieurs reprises, de nouvelles applications, routines ou fonctionnalités, automatiquement et/ou sur demande de l'utilisateur, le cas échéant après réception d'une alerte ou consultation d'un catalogue ou d'une bibliothèque, ledit téléchargement étant réalisé à travers un portail par l'utilisateur ou un opérateur autorisé, ou sur site par un opérateur autorisé.

14. Procédé selon l'une quelconque des revendications 1 à 13, **caractérisé en ce que** l'ensemble de dispositifs physiques de protection électrique dans lequel s'effectue la sélection, et correspondant par exemple à un catalogue ou à un tableau d'état de stock, comprend des dispositifs (DPEP) reconditionnés.

15. Procédé selon la revendication 14, **caractérisé en ce que** les dispositifs (DPEP) reconditionnés proposés à la sélection font état d'un paramétrage réinitialisé ou remis à zéro.

16. Procédé selon la revendication 14 ou 15, **caractérisé en ce que** les dispositifs reconditionnés (DPEP) proposés à la sélection ont été soumis à un protocole de tests et de révision et, le cas échéant, fait l'objet d'une remise en état, éventuellement avec amélioration.

17. Dispositif de protection électrique (DPEP), notamment disjoncteur du type à semi-conducteur, ce dispositif étant équipé d'un contrôleur et d'un module de communication sans fil et/ou disposant d'une adresse **IP** et ce dispositif pouvant être paramétré au moyen d'un outil numérique communicant apte à communiquer avec lui par l'intermédiaire d'une liaison sans fil et/ou d'un portail, notamment en accord avec le procédé selon l'une quelconque des revendications 1 à 16, ce dispositif remplissant au moins l'une des fonctionnalités suivantes : protections de lignes, protection des personnes, protection contre les surtensions et protection contre les sous-tensions, avantageusement plusieurs de ces fonctionnalités, préférentiellement toutes, cette ou ces fonctionnalité(s) étant activables(s), désactivable(s) et paramétrable(s) au moyen d'un outil numérique communicant apte à communiquer avec lui directement par l'intermédiaire d'une liaison sans fil et/ou indirectement par l'intermédiaire d'un portail.

18. Dispositif de protection électrique selon la revendication 17, **caractérisé en ce qu'**il consiste en un dispositif reconditionné.

19. Dispositif de protection électrique selon la revendication 17 ou 18, **caractérisé en ce qu'**il comporte des moyens d'affichage propres.

20. Dispositif de protection électrique selon la revendication 17 ou 18, **caractérisé en ce qu'**il est dépourvu de tout moyen d'affichage ou de visualisation.
